# FASCICULE DE BREVET EUROPEEN

(11) **EP 1 296 573 B1**
(45) Date de publication et mention de la délivrance du brevet: **25.07.2007**
(21) Numéro de dépôt: 00938448.8
(22) Date de dépôt: 05.07.2000
(51) Int. Cl.: A24C 5/39

(54) **DISPOSITIF DE FORMATION D'UN FLUX DE FIBRES DE TABAC**
VORRICHTUNG ZUM HERSTELLEN EINES TABAKFASERFLUXES
DEVICE FOR FORMING A FLOW OF TOBACCO FIBRES

(43) Date de publication de la demande: 02.04.2003
(73) Titulaire: Philip Morris Products S.A., 2003 Neuchâtel (CH)
(72) Inventeur: VUILLEUMIER, David, CH-2013 Colombier (CH); FIEMS, Jean-Pierre, CH-2000 Neuchâtel (CH); BUDIN, Marc, CH-2074 Marin-Epagnier (CH); RIZZOLO, Roberto, CH-2013 Colombier (CH)
(74) Mandataire: BOVARD AG
(86) Numéro de dépôt international: PCT/CH2000/000367
(87) Numéro de publication internationale: WO 2002/001973

(56) Documents cités:
- WO-A-97/25885
- WO-A-98/18699
- DE-U- 1 871 954
- GB-A- 1 533 451
- US-A- 2 395 089
- US-A- 4 617 943

## Description

L'invention se rapporte à un dispositif pour, à partir d'une masse fibres de tabac contenue dans un réservoir, former un flux de fibres de tabac dont chaque section transversale contient une même quantité de fibres de tabac uniformément réparties.

L'invention intéresse plus particulièrement un dispositif de type comprenant,
- un appareil, d'une part, de prélèvement, dans le réservoir, de portions successives de tabac, notamment sur une dimension qui est sensiblement égale à la largeur du flux à former et, d'autre part, de transfert de ses portions vers une zone dite de déversement,
- dans la zone dite de déversement, un appareil de réception des portions successives de tabac pour, de manière continue, grouper ces portions afin de constituer une couche et transférer le tabac formant cette couche vers un autre poste, tel un poste de formation d'un boudin.

L'expression "en groupant ces portions" signale qu'on rapproche les portions prélevées dans le réservoir de manière à supprimer les espaces qui les séparent selon l'une quelconque des dimensions de la couche.

Les dispositifs connus, tel le dispositif décrit et revendiqué dans la demande WO 99/23899, permettent de constituer un flux de fibres de tabac dont l'uniformité est satisfaisante par rapport à l'état de la technique lié à cette demande, mais qui peut tout de même être encore améliorée.

Différentes solutions décrites dans les documents DE 18 71 954 ; US 4,617,943; WO 98/18699 ; US 2,385,089 ; GB 1 533 451) avaient déjà été imaginées.

Ces solutions ont pour point commun de mettre en oeuvre un élément fonctionnel sur lequel le flux de tabac transite et qui, d'une part comporte une surface destinée à supporter ledit flux de tabac et, d'autre part, est animé d'un mouvement alternatif ou vibratoire destiné assurer une répartion homogène des fibres de tabac, en vue de former une couche d'épaisseur uniforme. Cependant, ces solutions n'ont pas apporté totale satisfaction.

Un résultat que l'invention vise à obtenir est un dispositif qui permette de constituer un flux de fibres de tabac dont chaque section transversale contient une même quantité de fibres de tabac qui sont uniformément réparties.

A cet effet, l'invention a pour objet un dispositif selon la revendication 1.

L'invention sera bien comprise à la lecture de la description ci-après faite à titre d'exemple non limitatif, en regard du dessin ci-annexé qui représente :
Figure 1 : vue en coupe selon un plan transversal approximativement vertical, un dispositif selon l'invention, fortement schématisé,
Figure 2 : également à plus grande échelle une vue selon F de la figure 1.
Figure 3 : à plus grande échelle, un détail de réalisation de la figure 1.

En se reportant au dessin, on voit un dispositif 1 pour, à partir d'une masse 2 de fibres de tabac contenue dans un réservoir 3, former un flux 4 de fibres de tabac dont chaque section transversale contient une même quantité de fibres de tabac uniformément réparties. Par exemple la formation du flux 4 constitue l'une des étapes de préparation du tabac qui sont mises en oeuvre dans une machine de fabrication d'un boudin de tabac 5, tel un boudin de tabac entrant dans la fabrication de produits de l'industrie du tabac.

Sur les dessins, les fibres de tabac ont été symbolisées par de petites croix. En figure 2 notamment, les croix n'ont pas été représentées sur toute la surface de la bande 12B afin de faciliter la lecture du dessin.

Tel que cela apparaît au dessin, le dispositif 1 est de type comprenant :
- un appareil 6, d'une part, de prélèvement, dans le réservoir, de portions 7 successives de tabac et, d'autre part, de transfert de ses portions 7 vers une zone 8 dite de déversement par-dessus au moins une arête 8A qui s'étend approximativement transversalement au flux 4 à former,
- dans la zone 8 dite de déversement, un appareil 9 de réception des portions 7 successives de tabac pour, de manière continue, grouper ces portions afin de constituer une couche 4A et transférer le tabac formant cette couche 4A vers un autre poste 10, tel un poste de formation d'un boudin 5.

Avantageusement, l'appareil 6, d'une part, de prélèvement de portions 7 de tabac dans le réservoir, et, d'autre part, de transfert de ces portions 7 vers la zone 8 dite de déversement, comprend un organe écrêteur 6A, par exemple de type rotatif, qui limite à une valeur déterminée la hauteur des portions déversées par-dessus l'arête 8A.

En figures 1 et 3, la position de l'arête 8A de déversement a été symbolisée par une croix.

En figure 2, la situation de cette arête a été symbolisée par un trait mixte.

Le dispositif est remarquable en ce qu'il comporte un appareil 9 de réception des portions 7 successives de tabac comprenant au moins un élément fonctionnel 11, 12, 13 consistant en un premier élément 11 qui :
- présente une surface réceptrice 11A allongée, laquelle s'étend longitudinalement dans une direction D1 sensiblement parallèle à l'arête de déversement 8A et est disposée pour recevoir les portions 7 de tabac issues de l'appareil de prélèvement 6, au fur et à mesure de leur déversement,
- a un mouvement alternatif dans au moins une direction D2,
- présente une rive libre 11B au niveau de laquelle le tabac quitte sa surface réceptrice 11A.

De manière notable, l'appareil 6 de prélèvement dans le réservoir 3 de portions 7 successives de tabac, prélève ces portions sur une dimension T1 qui est sensiblement égale à la dimension transversale T2 de la couche 4A à former.

De manière préférentielle et remarquable, la surface réceptrice 11A allongée du premier élément 11 fonctionnel de l'appareil 9 de réception s'étend longitudinalement dans une direction D1 sensiblement parallèle à l'arête de déversement 8A et est disposée pour recevoir les portions 7 de tabac issues de l'appareil de prélèvement 6, au fur et à mesure de leur déversement, et ce, sur sensiblement toute la dimension transversale T2 du flux 4 à former.

De manière également préférentielle et remarquable, l'appareil 9 de réception des portions 7 successives de tabac comprend au moins un second élément 12, qui présente une surface 12A disposée pour, d'une part, accueillir le tabac franchissant la rive libre 11B du premier élément 11 et, d'autre part, le transférer sous la forme d'une couche 4A, vers un autre poste 10, et ce, à une vitesse déterminée, dans une direction D3 sensiblement perpendiculaire à la rive 11B, en vue de la constitution du flux 4 de fibres de tabac dont chaque section transversale contient une même quantité de fibres de tabac qui sont uniformément réparties.

Le premier élément 11 a un mouvement alternatif selon au moins une direction D2 qui est sensiblement parallèle à la direction longitudinale D1 sa surface réceptrice 11A.

De préférence, le premier élément 11 a un mouvement alternatif essentiellement selon une direction D2 qui est sensiblement parallèle à la direction longitudinale D1 de sa surface réceptrice 11A.

Par la mise en oeuvre de cet appareil de réception 9, qui sollicite la couche de tabac supportée par la surface réceptrice 11A dans une direction perpendiculaire au déplacement du flux de tabac, chaque section transversale de ladite couche 4A de fibres de tabac formée contient une même quantité de fibres de tabac qui sont uniformément réparties.

L'appareil 6 de prélèvement, dans le réservoir 3, de portions 7 successives de tabac fonctionne évidemment de manière à fournir à l'appareil 9 de réception de ces portions, un débit de tabac qui est réglé en fonction du débit de tabac exigé au niveau d'un poste situé en aval, tel un poste 10 de formation d'un boudin 5 de tabac.

Le transfert de la couche 4A qui naît après passage du premier élément 11 de l'appareil 9 de réception s'effectue donc à une vitesse déterminée qui est réglée en fonction du débit de tabac exigé au niveau dudit poste situé en aval, tel le poste 10 de formation d'un boudin 5 de tabac.

De préférence, le second élément 12 consiste en un transporteur à bande 12B.

La bande 12B circule entre des rouleaux de renvoi 12C qui sont, relativement à un support fixe 1B, guidés en rotation et dont un au moins est entraîné en rotation par un organe moteur 12D qui entraîne la bande à une vitesse pouvant assurer le débit de tabac choisi.

Le respect des particularités techniques précitées permet de construire, notamment de manière économique, un dispositif en vue de l'obtention du résultat annoncé pour l'invention.

De manière remarquable, la surface réceptrice 11A est sensiblement plane.

Tel que cela apparaît au dessin, les portions 7 de tabac prélevées dans le réservoir ont une certaine hauteur H.

De manière remarquable, la surface réceptrice 11A a une largeur L qui s'étend sur un multiple de la hauteur H des portions.

Par cela le premier élément 11 du dispositif 1 peut assurer sa fonction d'uniformisation de l'épaisseur de la couche de tabac 4A qui naît sur la surface réceptrice 11A.

Le respect de ces particularités techniques permet d'obtenir une couche 4A de tabac dont la section transversale est régulière et dont la densité est uniforme.

De manière également remarquable, le premier élément 11 consiste en une table 11 qui, d'une part, est, par un mécanisme 14, supportée et guidée en translation au moins selon une direction D2 sensiblement parallèle à la direction D1 dans laquelle elle s'étend longitudinalement, d'autre part, est relié à un mécanisme 15 de déplacement alternatif selon cette direction D2.

De préférence, la table 11 présente des parois latérales 11C, qui s'élèvent au-dessus de sa surface 11A réceptrice.

Dans une forme de réalisation, le mécanisme 14 de support et guidage de la table 11 comprend au moins deux biellettes 14A qui, chacune située sensiblement au niveau d'une extrémité de la table 11 :
- sont chacune, par une première extrémité, articulée à la table 11 selon un axe sensiblement orthogonal à la surface 11A réceptrice et, par une seconde extrémité articulée à un support fixe 1B, également selon un axe sensiblement orthogonal à la surface 11A réceptrice,
- s'étendent sensiblement parallèlement entre elles et sont orientées de manière à définir la direction de guidage D2 recherchée.

Le dispositif 1 comprend un châssis 1A et le support fixe 1B est, par exemple, au moins indirectement, constitué par une partie de ce châssis.

Sur la figure 3, le support fixe 1B second élément 12 est symbolisé en traits mixtes fins.

De manière préférentielle, mais non obligatoire, les biellettes 14A s'étendent sous le plan de la table 11.

De manière notable, le mouvement alternatif à une valeur d'amplitude comprise entre deux et vingt millimètres.

De préférence, pour une largeur de table de cent soixante millimètres, l'amplitude du mouvement est de dix millimètres.

L'homme du métier est à même de choisir la longueur des biellettes afin que, en fonction de l'amplitude du mouvement recherché pour la table, ce mouvement soit le plus rectiligne possible.

De manière notable, le mouvement alternatif a une valeur comprise entre six cent et deux mille cycles par minute.

On a obtenu de bons résultats avec un mouvement de mille cent cycles par minutes pour un débit de tabac compris entre un et trois cent décimètres cubes par minute.

Le mécanisme 15 de déplacement alternatif comprend quant à lui un moteur 15A avec un arbre rotatif 15B qui supporte une manivelle 15C reliée à une bielle 15D, elle-même au moins indirectement reliée à la table 11.

Par exemple, la biellette 15D du mécanisme de déplacement alternatif est reliée à l'une des biellettes 14A du mécanisme 14 de guidage de la table 11, mais elle peut être reliée à la table.

Pour faciliter la compréhension, le mécanisme 15 de déplacement alternatif a été représenté dans le plan de la figure 2.

De manière encore remarquable, la surface réceptrice 11A du premier élément 11 est inclinée par rapport à un plan horizontal, d'une valeur A comprise entre dix degrés et quarante cinq degrés, de manière telle que les actions combinées du mouvement alternatif et de la gravité induisent le déplacement transversal du tabac vers la rive libre 11B de cette surface.

De manière encore remarquable, la surface réceptrice 11A du premier élément 11 est structurée de manière à présenter une rugosité accrue dans la direction D2 du mouvement alternatif.

Pour être structurée, la surface présente avantageusement des rainures dans une direction perpendiculaire à sa direction D2 de déplacement alternatif.

Ces rainures ont une profondeur suffisante pour constituer la rugosité recherchée.

Cela permet de transmettre efficacement le mouvement de la table 11 aux fibres de tabac 2 qui sont situées sur cette table 11.

Le matériau qui constitue la surface réceptrice 11B peut également être choisi pour présenter ces particularités de rugosité.

La surface 12A du second élément 12 disposée pour accueillir le tabac issu du premier élément 11 et le transférer à une vitesse déterminée et sous la forme d'une couche 4A est, dans la direction du transfert, délimitée par une rive 12B, au-delà de laquelle la couche de tabac 4A quitte cette surface.

De manière avantageuse et remarquable, le dispositif 1 comporte un mécanisme 13 qui comprend :
- un premier organe rotatif 16, entraîné en rotation et présentant une pluralité de doigts 16A disposés pour pénétrer sur sensiblement toute l'épaisseur de la couche 4 et l'accompagner dans son déplacement vers une rive libre 12E de l'élément 12 qui la supporte,
- un second organe rotatif 17 qui, portant également une pluralité de doigts radiaux 17A, est disposé et entraîné en rotation à une vitesse telle qu'après avoir pénétré dans la couche 4A, lesdits doigts 17A destructurent la couche 4A de tabac en projetant le tabac dans un plan P d'orientation déterminée par rapport à la surface 12A du second élément 12 de manière à former un flux 4 de tabac dont chaque section transversale contient une même quantité de fibres de tabac qui sont uniformément réparties.

De manière notable, le premier organe rotatif 16 du mécanisme 13 est disposé de manière telle que les doitgs 16A qu'il porte, pénétrent sur sensiblement toute l'épaisseur de la couche 4 et l'accompagne dans son déplacement vers une rive 12E du second élément de transfert 12 par laquelle ladite couche 4 quitte sa surface 12A.

Le plan P est avantageusement approximativement perpendiculaire à la surface 12A du second élément 12.

Le plan P est avantageusement le plan médian d'un conduit 18 orienté pour canaliser la chute du tabac de la couche 4 destructurée vers une zone basse du conduit qui est placée en dépression, telle l'entrée d'un poste de formation d'un boudin 5 de tabac.

Le mécanisme 13 comprend bien entendu des éléments fonctionnels pour le support ainsi que le guidage en rotation et la commande en rotation de ses dits premier et second organes rotatifs 16, 17.

Tel que cela a déjà été précisé, le dispositif 1 comprend un châssis 1A et le support ainsi que le guidage des organes rotatifs 16, 17 sont, au moins indirectement, constitués au moyen d'une partie de ce châssis 1A.

## Revendications

1. Dispositif pour, à partir d'une masse (2) de fibres de tabac contenue dans un réservoir (3), former un flux (4) de fibres de tabac dont chaque section transversale contient une même quantité de fibres de tabac qui sont uniformément réparties,
ce dispositif (1) comprenant :
- un appareil (6), d'une part, de prélèvement, dans le réservoir (3), de portions (7) successives de tabac et, d'autre part, de transfert de ses portions (7) vers une zone (8) dite de déversement par-dessus au moins une arête (8A),
- dans la zone (8) dite de déversement, un appareil (9) de réception des portions (7) successives de tabac pour, de manière continue, grouper ces portions de manière à constituer une couche (4A) et transférer le tabac formant cette couche (4A) vers un autre poste (10),
ce dispositif (1) comportant un appareil (9) de réception des portions (7) successives de tabac comprenant au moins un élément fonctionnel (11, 12, 13) consistant en un premier élément (11) qui :
. présente une surface réceptrice (11A) allongée, laquelle s'étend longitudinalement dans une direction (D1) sensiblement parallèle à l'arête de déversement (8A) et est disposée pour recevoir les portions (7) de tabac issues de l'appareil de prélèvement (6), au fur et à mesure de leur déversement,
. a un mouvement alternatif dans au moins une direction (D2),
. présente une rive libre (11B) au niveau de laquelle le tabac quitte sa surface réceptrice (11A),
. la surface réceptrice (11A) allongée du premier élément (11) fonctionnel de l'appareil (9) de réception s'étendant longitudinalement dans une direction (D1) sensiblement parallèle à l'arête de déversement (8A) et étant disposée pour recevoir les portions (7) de tabac issues de l'appareil de prélèvement (6), au fur et à mesure de leur déversement, et ce, sur sensiblement toute la dimension transversale (T2) du flux (4) à former,
**caractérisé en ce que** le premier élément (11) a un mouvement alternatif selon au moins une direction (D2) qui est sensiblement parallèle à la direction longitudinale (D1) de sa surface réceptrice (11A).

2. Dispositif, selon la revendication 1, **caractérisé en ce qu'**il comporte le premier élément (11) consistant en une table (11) qui, d'une part, est, par un mécanisme (14), supportée et guidée au moins en translation selon une direction (D2) sensiblement parallèle à la direction (D1) dans laquelle elle s'étend longitudinalement, d'autre part, est reliée à un mécanisme (15) de déplacement alternatif selon cette direction (D2).

3. Dispositif selon l'une quelconque des revendications 1 à 2, **caractérisé en ce que** la surface réceptrice (11A) du premier élément (11) est inclinée par rapport à un plan horizontal, d'une valeur (A) comprise entre dix degrés et quarante cinq degrés, de manière telle que les actions combinées du mouvement alternatif et de la gravité induisent le déplacement transversal du tabac vers la rive libre (11B) de cette surface.

4. Dispositif selon l'une quelconque des revendications 1 à 3, **caractérisé en ce que** la surface réceptrice (11A) du premier élément (11) est structurée de manière à présenter une rugosité accrue dans la direction (D2) du mouvement alternatif.

5. Dispositif selon l'une quelconque des revendications 1 à 4, **caractérisé :**
- **en ce qu'**outre le premier élément fonctionnel (11), l'appareil (9) de réception des portions (7) successives de tabac comprend au moins un second élément (12), qui présente une surface (12A) disposée pour, d'une part, accueillir le tabac franchissant la rive libre (11B) du premier élément (11) et, d'autre part, le transférer sous la forme d'une couche (4A), vers un autre poste (10), et ce, à une vitesse déterminée, dans une direction (D3) sensiblement perpendiculaire à la rive (11B), en vue de la constitution du flux (4) de fibres de tabac dont chaque section transversale contient une même quantité de fibres de tabac qui sont uniformément réparties, et
- **en ce qu'**il comporte un mécanisme (13) comprenant,
un premier organe rotatif (16), entraîné en rotation et présentant, une pluralité de doigts (16A) disposés pour pénétrer sur sensiblement toute l'épaisseur de la couche (4) et l'accompagner dans son déplacement vers une rive libre (12E) de l'élément (12) qui la supporte,
. un second organe rotatif (17) qui, portant également une pluralité de doigts radiaux (17A), est disposé et entraîné en rotation à une vitesse telle qu'après avoir pénétré dans la couche (4A), lesdits doigts (17A) déstructurent la couche (4A) de tabac en projetant le tabac dans un plan (P) d'orientation déterminée par rapport à la surface (12A) du second élément (12) de manière à former un flux (4) de fibres de tabac dont chaque section transversale contient une même quantité de fibres de tabac uniformément réparties.

6. Dispositif selon la revendication 5 **caractérisé en ce que** le premier organe rotatif (16) du mécanisme (13) est disposé de manière telle que les doigts (16A) qu'il porte, pénètrent sur sensiblement toute l'épaisseur de la couche (4) et l'accompagne dans son déplacement vers une rive (12E) du second élément de transfert (12) par laquelle ladite couche (4) quitte sa surface (12A).

7. Dispositif (1) selon l'une quelconque des revendications 2 à 6, **caractérisé en ce qu'**il comporte un mécanisme (14) de support et guidage de la table (11) comprenant au moins deux biellettes (14A) qui, chacune située sensiblement au niveau d'une extrémité de la table (11) :
- sont chacune, par une première extrémité, articulée à la table (11) selon un axe sensiblement orthogonal à la surface (11A) réceptrice et, par une seconde extrémité articulée à un support fixe (1B), également selon un axe sensiblement orthogonal à la surface (11A) réceptrice,
- s'étendent sensiblement parallèlement entre elles et sont orientées de manière à définir la direction de guidage (D2) recherchée.

8. Dispositif selon l'une quelconque des revendications 2 à 7, **caractérisé en ce qu'**il comporte un mécanisme (15) de déplacement alternatif comprenant quant à lui un moteur (15A) avec un arbre rotatif (15B) qui supporte une manivelle (15C) reliée à une bielle (15D) elle-même au moins indirectement reliée à la table (11).

9. Dispositif selon l'une quelconque des revendications 1 à 8, **caractérisé en ce que** le mouvement alternatif a une valeur comprise entre six cent et deux mille cycles par minutes.

10. Dispositif selon l'une quelconque des revendications 1 à 9, **caractérisé en ce qu'**il comporte une surface réceptrice (11A) sensiblement plane.

11. Dispositif selon l'une quelconque des revendications 1 à 10, **caractérisé en ce qu'**il comporte une surface réceptrice (11A) ayant une largeur (L) qui s'étend sur un multiple de la hauteur (H) des portions (7) de tabac.

## Claims

1. Device for forming, starting from a heap (2) of tobacco fibres contained in a reservoir (3), a flow (4) of tobacco fibres, every cross-section of which contains the same quantity of uniformly distributed tobacco fibres,
this device (1) having:
- an apparatus (6), on the one hand, for withdrawing in the reservoir (3) successive portions (7) of tobacco and, on the other hand, transferring these portions (7) to a so-called zone (8) of dumping over at least one edge (8A)
- in the so-called dumping zone (8), an apparatus (9) for receiving successive portions (7) of tobacco for continuously grouping these portions so as to constitute a layer (4A) and for transferring the tobacco forming this layer (4A) to another station (10),
- this device (1) being **characterised in that** it has an apparatus (9) for receiving successive portions (7) of tobacco including at least one functional element (11, 12, 13) having a first element (11) which:
has an elongated receiving surface (11A) extending longitudinally in a direction (D1) substantially parallel to the dumping edge (8A) and disposed for receiving the portions (7) of tobacco issuing from the withdrawal apparatus (6) as they are dumped,
has an alternating movement in at least one direction (D2),
has a free lip (11B) at the level of which the tobacco leaves its receiving surface (11A),
• the elongated receiving surface (11A) of the first functional element (11) of the receiving apparatus (9) extends longitudinally in a direction (D1) substantially parallel to the dumping edge (8A) and being disposed for receiving the portions (7) of tobacco issuing from the withdrawal apparatus (6) during their dumping, and this over substantially the whole transverse dimension (T2) of the flow (4) to be formed,
**characterised in that** the first element (11) has an alternating movement in at least one direction (D2) which is substantially parallel to the longitudinal direction (D1) of its receiving surface (11A).

2. Device according to claim 1, **characterised in that** it includes the first element (11) consisting of a table (11), which, for its part, on the one hand, is supported and guided by a mechanism (14) at least in a translatory way in a direction (D2) substantially parallel to the direction (D1) in which it extends longitudinally, <and> on the other hand is connected to a mechanism (15) of alternating movement in this direction (D2).

3. Device according to any one of the claims 1 to 2, **characterised in that** the receiving surface (11A) of the first element (11) is inclined relative to a horizontal plane by a value (A) of between 10 and 45 degrees in such a way that the combined actions of alternating movement and gravity bring about the transverse movement of the tobacco towards the free lip (11B) of this surface.

4. Device according to any one of the claims 1 to 3, **characterised in that**, the receiving surface (11A) of the first element (11) is so structured as to exhibit an increased roughness in the direction (D2) of the alternating movement.

5. Device according to any one of the claims 1 to 4, **characterised:**
- **in that** in addition to the first functional element (11), the apparatus (9) for receiving successive portions (7) of tobacco comprises at least one second element (12) having a surface (12A) disposed for, on the one hand, collecting the tobacco passing over the free lip (11B) of the first element (11), and, on the other hand, transferring it in the form of a layer (4A) to another station (10), and this at a predetermined speed, in a direction (D3) substantially perpendicular to the lip (11B), for the purpose of forming the flow (4) of tobacco fibres, every cross-section of which contains the same quantity of tobacco fibres which are uniformly distributed, and
- **in that** it comprises a mechanism (13) having:
- a first rotary component (16), rotatingly driven and having a plurality of fingers (16A) disposed so as to penetrate over substantially the whole thickness of the layer (4) and to accompany it in its movement towards a free lip (12E) of the element (12) supporting it,
- a second rotary component (17), also bearing a plurality of radial fingers (17A), which is disposed and driven rotatingly at a speed such that, after having penetrated into the layer (4A), the fingers (17A) destructure the layer (4A) of tobacco by projecting the tobacco in a plane (P) of predetermined orientation relative to the surface (12A) of the second element (12) so as to form a flow (4) of tobacco wherein every cross-section contains the same quantity of uniformly distributed tobacco fibres.

6. Device according to claim 5, **characterised in that** the first rotary component (16) of the mechanism (13) is disposed in such a way that the fingers (16A) which it bears penetrate over substantially the whole thickness of the layer (4) and accompany it in its movement towards a lip (12E) of the second transfer element (12) by which said layer (4) leaves its surface (12A).

7. Device (1) according to any one of the claims 2 to 6, **characterised in that** it includes a mechanism (14) for supporting and guiding the table (11) having at least two small connecting rods (14A) which, each situated substantially at the level of one end of the table (11), :
- are each hinged, by a first end, to the table (11) along an axis substantially at right angles to the receiving surface (11A), and, by a second end, hinged to a fixed support (1B), likewise along an axis substantially at right angles to the receiving surface (11A),
- extend substantially parallel to one another and are oriented so as to define the desired guidance direction (D2).

8. Device according to any one of the claims 2 to 7, **characterised in that** it includes an alternating-movement mechanism (15) itself comprising a motor (15A) having a rotary shaft (15B) supporting a crank (15C) connected to a connecting rod (15D) which is in turn connected, at least indirectly, to the table (11).

9. Device according to any one of the claims 1 to 8, **characterised in that that** the alternating movement has a value of between 600 and 2000 cycles per minute.

10. Device according to any one of the claims 1 to 9, **characterised in that** it has a substantially flat receiving surface (11A).

11. Device according to any one of the claims 1 to 10, **characterised in that** it has a receiving surface (11A) having a width (L) which extends over a multiple of the height (H) of the portions (7) of tobacco.

## Patentansprüche

1. Vorrichtung zu dem Zweck, aus einer in einem Speicher (3) enthaltenen Tabakfasermenge (2) einen Tabakfaserstrom (4) zu bilden, von dem jeder Querschnitt eine gleiche Menge gleichmäßig verteilter Tabakfasern enthält.
Diese Vorrichtung (1) weist Folgendes auf:
- ein Gerät (6), einerseits zur Entnahme von aufeinanderfolgenden Tabakmengen (7) aus dem Speicher (3) und anderseits zum Transport dieser Mengen (7) zum sogenannten Schüttbereich (8) über mindestens eine Kante (8A),
- im sogenannten Schüttbereichs (8), ein Gerät (9) zum Auffangen der aufeinanderfolgenden Tabakmengen (7), um diese Mengen fortlaufend zu einer Schicht (4A) zu vereinen und den diese Schicht (4A) bildenden Tabak zu einer weiteren Station (10) zu transportieren,
wobei diese Vorrichtung (1), die ein Gerät (9) zum Auffangen der aufeinanderfolgenden Tabakmengen (7) aufweist, mindestens ein Funktionsbauteil (11, 12, 13) besitzt, welches aus einem ersten Bauteil (11) besteht, das:
. eine längliche Auffangfläche (11A) aufweist, die sich längs in einer zur Schüttkante (8A) im Wesentlichen parallelen Richtung (D1) erstreckt und dazu angeordnet wurde, die aus dem Entnahmegerät (6) kommenden Tabakmengen (7) nach und nach im Verlauf ihrer Schüttung aufzufangen,
. eine Hin- und Herbewegung in mindestens einer Richtung (D2) ausführt,
. mindestens einen freien Rand (11B) aufweist, an welchem der Tabak seine Auffangfläche (11A) verlässt,
. eine längliche Auffangfläche (11A) des ersten Funktionsbauteils (11) des Auffanggerätes (9), die sich längs in einer zur Schüttkante (8A) im Wesentlichen parallelen Richtung (D1) erstreckt und dazu angeordnet wurde, die aus dem Entnahmegerät (6) kommenden Tabakmengen (7) nach und nach im Verlauf ihrer Schüttung aufzufangen, und dies im Wesentlichen auf dem gesamten Quermaß (T2) des zu bildenden Stroms (4),
**dadurch gekennzeichnet, dass** das erste Bauteil (11) eine Hin- und Herbewegung in mindestens einer Richtung (D2) ausführt, die zu der Längsrichtung (D1) ihrer Auffangfläche (11A) im Wesentlichen parallel ist.

2. Vorrichtung nach Anspruch 1, **dadurch gekennzeichnet, dass** sie ein erstes Bauteil (11) aufweist, das aus einem Tisch (11) besteht, der einerseits von einem Mechanismus (14) mindestens bei der Translationsbewegung in einer zur Richtung (D1) im Wesentlichen parallelen Richtung (D2) gehalten und geführt wird, in der er sich längs erstreckt, und andererseits mit einem Mechanismus (15) zur Hin- und Herbewegung in dieser Richtung (D2) verbunden ist.

3. Vorrichtung nach einem der Ansprüche 1 und 2, **dadurch gekennzeichnet, dass** die Auffangfläche (11A) des ersten Bauteils (11) zu einer waagerechten Ebene um einen zwischen zehn und fünfundvierzig Grad liegenden Wert (A) geneigt ist, so dass die kombinierten Wirkungen der Hin- und Herbewegung und der Schwerkraft den Quertransport des Tabaks zur freien Kante (11B) dieser Fläche bewirken.

4. Vorrichtung nach einem der Ansprüche 1 bis 3, **dadurch gekennzeichnet, dass** die Auffangfläche (11A) des ersten Bauteils (11) so strukturiert ist, dass sie eine erhöhte Rauheit in der Richtung (D2) der Hin- und Herbewegung aufweist.

5. Vorrichtung nach einem der Ansprüche 1 bis 4, **dadurch gekennzeichnet, dass**:
- dass das Gerät (9) zum Auffangen der aufeinanderfolgenden Tabakmengen (7) neben dem ersten Funktionsbauteil (11) mindestens ein zweites Bauteil (12) besitzt, das eine Fläche (12A) aufweist, die dazu angeordnet ist, einerseits den Tabak aufzufangen, der sich über den freien Rand (11B) des ersten Bauteils (11) bewegt, und ihn andererseits in Form einer Schicht (4A) zu einer anderen Station (10) zu transportieren, und dies mit einer bestimmten Geschwindigkeit in eine zur Kante (11B) im Wesentlichen senkrechten Richtung (D3), um einen Tabakfaserstrom (4) zu bilden, von dem jeder Querschnitt eine gleiche Menge gleichmäßig verteilter Tabakfasern enthält, und
- dass er einen Mechanismus (13) aufweist, der Folgendes besitzt:
ein erstes rotierendes Organ (16), das drehend angetrieben wird und eine Mehrzahl von Fingern (16A) aufweist, die dazu angeordnet wurden, im Wesentlichen in die gesamte Dicke der Schicht (4) einzudringen und deren Transport zu einer freien Kante (12E) des sie tragenden Bauteils (12) zu führen,
. ein zweites rotierendes Organ (17), das ebenfalls eine Mehrzahl von radialen Fingern (17A) aufweist, ist angeordnet und drehend mit einer solchen Geschwindigkeit angetrieben, dass die genannten Finger (17A) nach ihrem Eindringen in die Schicht (4A) die Tabakschicht (4A) auflösen, indem sie den Tabak in eine Ebene (P) mit einer bestimmten Ausrichtung zur Fläche (12A) des zweiten Bauteils (12) schleudern, so dass ein Tabakfaserstrom (4) erzeugt wird, von dem jeder Querschnitt eine gleiche Menge gleichmäßig verteilter Tabakfasern enthält.

6. Vorrichtung nach Anspruch 5, **dadurch gekennzeichnet, dass** das erste rotierende Organ (16) des Mechanismus (13) so ausgerichtet ist, dass die von ihm gehaltenen Finger (16A) im Wesentlichen in die gesamte Dicke der Schicht (4) eindringen und sie bei ihrem Transport zu einer Kante (12E) des zweiten Übergabebauteils (12) zu führen, über das die genannte Schicht (4) ihre Fläche (12A) verlässt.

7. Vorrichtung (1) nach einem der Ansprüche 2 bis 6, **dadurch gekennzeichnet, dass** sie einen Halte- und Führungsmechanismus (14) für den Tisch (11) besitzt, der mindestens zwei Schwingarme (14A) aufweist, die sich jeweils im Wesentlichen an einem Ende des Tisches (11) befinden und:
- von denen jeder an einem ersten Ende durch ein Gelenk entlang einer zur Auffangfläche (11A) im Wesentlichen senkrechten Achse mit dem Tisch (11) verbunden ist, und an einem zweiten Ende durch ein Gelenk ebenfalls entlang einer zur Auffangfläche (11A) im Wesentlichen senkrechten Achse mit einer festen Halterung (1B) verbunden ist,
- sich zueinander im Wesentlichen parallel und so ausgerichtet sind, dass sie eine gewünschte Führungsrichtung (D2) festlegen.

8. Vorrichtung nach einem der Ansprüche 2 bis 7, **dadurch gekennzeichnet, dass** sie einen Mechanismus (15) zur Hin- und Herbewegung aufweist, der seinerseits einen Motor (15A) mit einer drehenden Welle (15B) besitzt, die eine Antriebskurbel (15C) trägt, welche mit einer Kurbelstange (15D) verbunden ist, die ihrerseits mindestens indirekt mit dem Tisch (11) verbunden ist.

9. Vorrichtung nach einem der Ansprüche 1 bis 8, **dadurch gekennzeichnet, dass** die Hin- und Herbewegung einen Wert zwischen sechshundert und zweitausend Zyklen pro Minute hat.

10. Vorrichtung nach einem der Ansprüche 1 bis 9, **dadurch gekennzeichnet, dass** sie eine im Wesentlichen ebene Auffangfläche (11A) aufweist.

11. Vorrichtung nach einem der Ansprüche 1 bis 10, **dadurch gekennzeichnet, dass** sie eine Auffangfläche (11A) aufweist, deren Breite (L) sich über ein Mehrfaches der Höhe (H) der Tabakmengen (7) erstreckt.
